# EUROPÄISCHE PATENTSCHRIFT

(11) **EP 0 689 727 B1**
(45) Veröffentlichungstag und Bekanntmachung des Hinweises auf die Patenterteilung: **09.07.1997**
(21) Anmeldenummer: 94908274.7
(22) Anmeldetag: 25.02.1994
(51) Int. Cl.: H01T 1/14

(54) **ÜBERSPANNUNGSABLEITER MIT ÄUSSERER KURZSCHLUSSEINRICHTUNG**
SURGE ARRESTER WITH SHORT-CIRCUIT DEVICE
LIMITEUR DE HAUTE TENSION AVEC DISPOSITIF DE COURT CIRCUIT

(30) Priorität: 17.03.1993 DE 4309331
(43) Veröffentlichungstag der Anmeldung: 03.01.1996
(73) Patentinhaber: SIEMENS AKTIENGESELLSCHAFT, 80333 München (DE)
(72) Erfinder: LANGE, Gerhard, D-13591 Berlin (DE); WESTEBBE, Thomas, D-14195 Berlin (DE); BLUHM, Michael, D-13439 Berlin (DE)
(86) Internationale Anmeldenummer: DE9400217
(87) Internationale Veröffentlichungsnummer: WO9422191

(56) Entgegenhaltungen:
- FR-A- 2 625 377
- GB-A- 2 230 900
- US-A- 4 851 957
- US-A- 4 910 489
- US-A- 5 029 302

## Beschreibung

Die Erfindung liegt auf dem Gebiet der elektrischen Bauelemente und ist bei der konstruktiven Ausgestaltung eines gasgefüllten Drei-Elektroden-Überspannungsableiters anzuwenden, der mit einer äußeren Kurzschlußeinrichtung versehen ist. Eine derartige Kurzschlußeinrichtung dient dem Schutz des Überspannungsableiters bei Langzeitbelastungen; eine solche Kurzschlußeinrichtung enthält in aller Regel ein bei höheren Temperaturen schmelzbares Konstruktionselement, mit dessen Hilfe die Mittelelektrode und eine oder beide Endelektroden kurzgeschlossen werden.

Bei einem bekannten Drei-Elektrodenableiter dieser Art besteht die äußere Kurzschlußeinrichtung aus einem sich in Achsrichtung des Überspannungsableiters erstreckenden, zweiarmigen und dachartig gewölbten Federbügel, dessen Arme zwischen sich einen stumpfen Winkel einschließen und mit ihren freien Enden unter Zwischenschaltung einer schmelzbaren Isolierschicht an den Endelektroden anliegen. Die außersten Enden der beiden Arme sind dabei leicht abgewinkelt, so daß diese Enden parallel zur Achse des Überspannungsableiters verlaufen und folglich an der äußeren Umfangsfläche der Endelektroden anliegen. - Bei dieser bekannten Kurzschlußeinrichtung ist der Federbügel in seiner Mitte mit einer Durchbrechung versehen, mit der er auf dem radial abstehenden Anschlußdraht der Mittelektrode aufgesteckt ist. Auf diese Weise kann der Federbügel mit Vorspannung am Anschlußdraht fixiert werden (FR-A-2625 377).

Bei einem anderen bekannten Überspannungsableiter ist ein zweiarmiger Federbügel mittig an der Mittelelektrode befestigt. Die beiden freien Enden der Arme dieses Federbügels liegen isoliert am Umfang der Endelektroden auf. Bei diesem Überspannungsableiter dient der Federbügel sowohl zur Gestaltung einer Kurzschlußeinrichtung als auch zur Gestaltung von parallel geschalteten Luftfunkenstrecken. Hierbei ist an den Enden der beiden Arme des Federbügels jeweils eine etwa 20 bis 40 µm dicke Isolierschicht aus beispielsweise Polyurethanlack aufgebracht. Das Mittelteil des Federbügels ist mit dem radial abstehenden Anschlußdraht der Mittelelektrode verbunden (US-PS 4 912 592).

Bei einem weiterhin bekannten Überspannungsableiter ist als äußere Kurzschlußeinrichtung ebenfalls ein Federbügel vorgesehen. Die Arme des Federbügels überagen dabei in Achsrichtung die Endelektroden des Ableiters und liegen mit ihren Enden an den Endelektroden unter Zwischenschaltung einer Isolierfolie stirnseitig , also axial an. Zur Fixierung des flügelartig ausgebildeten Federbügels ist dieser in der Mitte mit einer Durchbrechung in Form einer H-förmigen Ausstanzung versehen, zwischen deren Lappen der Anschlußdraht der Mittelelektrode geführt ist. Mittels der federnden Lappen wird der Federbügel im vorgespannten Zustand am Anschlußdraht fixiert (WO 90/13904).

Ausgehend von einem gasgefüllten Überspannungsableiter mit den Merkmalen des Oberbegriffes des Patentanspruches 1 liegt der Erfindung die Aufgabe zugrunde, die konstruktive Ausgestaltung des Federbügels so zu wählen, daß er eine sichere Kontaktgabe zu den Endelektroden gewährleistet ist.

Zur Lösung dieser Aufgabe ist gemäß der Erfindung vorgesehen, daß die freien Enden der Arme des Federbügels die Endelektroden axial überragen und jeweils an der umlaufenden Kante der jeweiligen Endelektrode anliegen.

Bei einer derart ausgebildeten außeren Kurzschlußeinrichtung setzen die Arme des Federbügels mit genügend großer Vorspannung punktförmig auf den Endelektroden auf; dadurch ist beim Schmelzen der Isolierschicht eine sichere Kontaktgabe gewährleistet.

Die Sicherheit für ein punktförmiges Aufsitzen kann dadurch erhöht werden, daß an den Enden der Arme des Federbügels jeweils zwei an der umlaufenden Kante der jeweiligen Endelektrode anliegende Laschen gebildet werden. Dadurch ist zugleich eine Verdrehsicherung für den Federbügel gegeben. Eine solche Ausgestaltung des Federbügels ist besonders für solche Ableiter geeignet, bei denen die Anschlußdrähte aller Elektroden radial in der gleichen Richtung verlaufen. - Die Wölbung des Federbügels ist zweckmäßig so gewählt, daß die Arme im nichtgespannten Zustand zwischen sich einen stumpfen Winkel von etwa 110 - 150 ° einschließen. - Die Fixierung des Federbügels an der Mittelelektrode bzw. an deren Anschlußdraht oder Anschlußstift kann dabei auf einfache Weise stoff- oder insbesondere formschlüssig erfolgen. Neben einer Lötverbindung, bei der der Federbügel im Bereich der Wölbung mit einer in ihrem Durchmesser dem Durchmesser des Anschlußdrahtes entsprechenden Bohrung versehen und mittels einer Weichlötung am Anschlußdraht der Mittelelektrode im vorgespannten Zustand fixiert ist, kommt auch die Fixierung mit Hilfe einer auf den Anschlußdraht der Mittelelektrode aufgeschobenen Quetschbuchse in Betracht. Hierbei ist der Federbügel im Bereich der Wölbung ebenfalls mit einer Bohrung versehen und wird im vorgespannten Zustand mittels der Quetschbuchse fixiert. Montagetechnisch besonders günstig ist es, den Federbügel im Bereich seiner Wölbung zur Bildung zweier federnder Lappen mit einer H-förmigen Ausstanzung zu versehen, wobei der Abstand der beiden Lappen kleiner als der Durchmesser des Anschlußdrahtes der Mittelelektrode ist, und den Federbügel mittels dieser Lappen auf dem Anschlußdraht im vorgespannten Zustand festzuklemmen. Als Verdrehsicherung für den Federbügel kann hierbei ein Kunststofftropfen oder ein Weichlottropfen auf eine oder beide Lappen an der Berührungsstelle mit dem Anschlußdraht abgesetzt werden.

Drei Ausführungsbeispiele der Erfindung sind in den Figuren 1 bis 7 dargestellt. Dabei zeigen die
- Figuren 1 und 2: in zwei Ansichten einen Drei-Elektroden-Überspannungsableiter mit aufgesetzter Kurzschlußeinrichtung, wobei der Anschlußdraht der Mittelelektrode radial entgegengesetzt zu den Anschlußdrähten der Endelektroden angeordnet ist, die
- Figuren 3 und 4: in zwei Ansichten einen Federbügel mit H-förmiger Ausstanzung,
- Figuren 5 und 6: einen Drei-Elektrodenableiter mit Kurzschlußeinrichtung, bei dem die Anschlußdrähte der Elektroden radial in der gleichen Richtung abstehen, und
- Figur 7: eine alternative Befestigung des Federbügels am Anschlußdraht.

Der Überspannungsableiter gemäß den Figuren 1 und 2 besteht in bekannter Weise aus den beiden Endelektroden 1 und 2, der Mittelelektrode 3 und den beiden keramischen Isolierkörpern 4 und 5, die die Elektroden auf Abstand halten. An die Mittelelektrode ist der Anschlußdraht 6 angeschweißt, der radial nach oben absteht. An die beiden Endelektroden 4 und 5 sind seitlich die Anchlußdrähte 7 und 8 angeschweißt, die radial nach unten verlaufen.

Der Überspannungsableiter ist weiterhin mit einer äußeren Kurzschlußeinrichtung versehen, die aus dem Federbügel 20 und einer zwischen dem Federbügel und den Endelektroden 1 und 2 angeordneten Isolierfolie 21 besteht.

Zur Bildung des Federbügels 20 dient gemäß Figur 3 ein Blechstreifen 20, der mit einer mittig angeordneten, H-förmig symmetrisch ausgebildeten Durchbrechung oder Ausstanzung 21A versehen ist. Durch diese Ausstanzung werden Lappen 22 und 23 gebildet, deren Abstand A kleiner als der Durchmesser D des Anschlußdrahtes 6 der Mittelelektrode ist. - Der Blechstreifen 20 gemäß Figur 3 ist gemäß Figur 4 zur Bildung des Federbügels derart gebogen, daß eine dachförmige Wölbung 24 entsteht. Die beiden Arme 25 und 26 des Federbügels schließen dabei einen Winkel alpha von etwa 120 ° ein.

Beim Aufsetzen des Federbügels 20 auf den Anschlußdraht 6 werden die Lappen 22 und 23 aus ihrer Ruhelage elastisch ausgebogen. Dabei graben sich die Kanten der Lappen in die Oberfläche des Anschlußdrahtes 6 ein, wodurch der Federbügel in einer bestimmten Position, in welcher die Enden der Arme 25,26 unter einer Vorspannung stehen, fixiert wird. Das Maß der Vorspannung hängt dabei davon ab, wie weit der Federbügel mit seiner Wölbung in Richtung auf die Mittelelektrode gedrückt wird. - In der gewünschten Position kann der Federbügel durch einen Weichlottropfen oder einen Kunststofftropfen, der an der Berührungsstelle der Lappen mit dem Anschlußdraht aufgebracht wird, gegen Verdrehung gesichert werden.

Bei dem Überspannungsableiter gemäß Figur 5 verlaufen der Anschlußdraht 6 für die Mittelelektrode und die Anschlußdrähte 9 und 10 für die Endelektroden radial in der gleichen Richtung. Damit in diesem Fall der Federgübel 27 nicht die Anschlußdrähte 9 und 10 berührt, sind - gemäß Figur 6 - dessen Enden mit einer Aussparung versehen. Dadurch werden jeweils zwei Lappen 28 und 29 gebildet, die an der umlaufenden Kante der jeweiligen Endelektrode 1,2 punktförmig anliegen. Diese Ausgestaltung stellt zugleich eine Verdrehsicherung dar.

Figur 7 zeigt die Fixierung eines Federbügels 30 am Anschlußdraht 6 mittels einer Quetschbuchse 31, wobei der Federbügel im Bereich seiner Wölbung mit einer Bohrung versehen ist.

## Patentansprüche

1. Gasgefüllter Überspannungsableiter mit zwei sich axial gegenüberstehenden zylindrischen Endelektroden (1, 2), einer ringförmigen Mittelelektrode (3) und zwei zwischen den Elektroden angeordneten hohlzylindrischen Isolierkörpern (4, 5) sowie mit einer an der Mittelelektrode befestigten äußeren Kurzschlußeinrichtung in Form eines sich in Achsrichtung erstreckenden zweiarmigen und dachartig gewölbten Federbügels (20, 27, 30), dessen Arme (25, 26) zwischen sich einen stumpfen Winkel einschließen und mit ihren freien Enden unter Zwischenschaltung einer Isolierschicht (21) an den Endelektroden anliegen, wobei die Mittelelektrode mit einem radial abstehenden Anschlußdraht (6) versehen ist und A der Federbügel (20) in seiner Mitte eine Durchbrechung (21A) aufweist, durch die der Anschlußdraht (6) der Mittelektrode (3) geführt ist, so daß der Federbügel (20) im vorgespannten Zustand am Anschlußdraht (6) fixiert ist,
**dadurch gekennzeichnet,**
daß die freien Enden der Arme (25,26) des Federbügels (20) die Endelektroden (1, 2) axial überragen und jeweils an der umlaufenden Kante der jeweiligen Endelektrode (1, 2) anliegen.

2. Überspannungsableiter nach Anspruch 1,
**dadurch gekennzeichnet,**
daß an den Enden des Federbügels (27) jeweils zwei an der umlaufenden Kante der jeweiligen Endelektrode anliegende Laschen (28,29) gebildet sind (vgl. Fig. 6).

3. Überspannungsableiter nach Anspruch 1 und 2,
**dadurch gekennzeichnet,**
daß der Federbügel (30) im Bereich der Wölbung mit einer Bohrung versehen und mittels einer auf den Anschlußdraht (6) der Mittelelektrode aufgeschobenen Quetschbuchse (31) im vorgespannten Zustand fixiert ist (vgl. Fig. 7).

4. Überspannungsableiter nach Anspruch 1 oder 2,
**dadurch gekennzeichnet,**
daß der Federbügel im Bereich der Wölbung mit einer in ihrem Durchmesser dem Durchmesser des Anschlußdrahtes (6) entsprechenden Bohrung versehen und mittels einer Weichlötung am Anschlußdreht der Mittelelektrode im vorgespannten Zustand fixiert ist.

5. Überspannungsableiter nach Anspruch 1 oder 2,.
**dadurch gekennzeichnet,**
daß der Federbügel (20) im Bereich seiner Wölbung (24) zur Bildung zweier federnder Lappen (22,23) mit einer H-förmigen Ausstanzung (21A) versehen ist, wobei der Abstand (A) der beiden Lappen kleiner als der Durchmesser (D) des Anschlußdrahtes (6) der Mittelelektrode (3) ist,
und daß der Federbügel (20) mittels dieser Lappen (22,23) auf dem Anschlußdraht (6) im vorgespannten Zustand festgeklemmt ist und die Lappen (22,23) am Anschlußdraht (6) stoffschlüssig fixiert sind.

6. Überspannungsableiter nach einem der Ansprüche 1 bis 5,
**dadurch gekennzeichnet,**
daß die zwischen dem Federbügel (20) und den Endelektroden (1, 2) zwischengeschaltete Isolierschicht eine Isolierfolie (21) ist.

## Claims

1. Gas-filled surge diverter with two cylindrical end electrodes (1, 2) which oppose each other axially, an annular middle electrode (3) and two hollow-cylindrical insulating bodies (4, 5) arranged between the electrodes and with an external short circuit device fastened to the middle electrode and in the form of a two-armed spring clip (20, 27, 30) extending in the axial direction and curved in a rooflike manner, the arms (25, 26) of which spring clip form an obtuse angle and the free ends of which arms abut the end electrodes through the intermediary of an insulating layer (21), whereby the middle electrode is provided with a radially projecting connection wire (6) and the spring clip (20) has an opening (21A) in its centre, through which the connection wire (6) of the middle electrode (3) is guided so that the spring clip (20) is fixed to the connection wire (6) in the prestressed state, characterized in that the free ends of the arms (25, 26) of the spring clip (20) project axially above the end electrodes (1, 2) and in each case abut the peripheral edge of the respective end electrode (1, 2).

2. Surge diverter according to claim 1, characterized in that at the ends of the spring clip (27) in each case two straps (28, 29) are formed which abut the peripheral edge of the respective end electrode (cf. Figure 6).

3. Surge diverter according to claim 1 and 2, characterized in that the spring clip (3) is provided with a bore in the region of the curvature and is fixed in the prestressed state by means of a compression bushing (31) pushed on to the connection wire (6) of the middle electrode (cf. Figure 7).

4. Surge diverter according to claim 1 or 2, characterized in that the spring clip is provided in the region of the curvature with a bore, the diameter of which corresponds to the diameter of the connection wire (6), and is fixed in the prestressed state to the connection wire of the middle electrode by means of a soft solder.

5. Surge diverter according to claim 1 or 2, characterized in that the spring clip (20) is provided in the region of its curvature (24) for the formation of two resilient tabs (22, 23) with an H-shaped punched-out part (21A), whereby the spacing (A) between the two tabs is smaller than the diameter (D) of the connection wire (6) of the middle electrode (3), and in that the spring clip (20) is secured by means of these tabs (22, 23) to the connection wire (6) in the prestressed state and the tabs (22, 23) are fixed to the connection wire (6) in a substance-locking manner.

6. Surge diverter according to one of claims 1 to 5, characterized in that the insulating layer inserted between the spring clip (20) and the end electrodes (1, 2) is an insulating film (21).

## Revendications

1. Parasurtension rempli de gaz, comportant deux électrodes (1, 2) d'extrémité cylindriques, qui se font face axialement, une électrode (3) centrale annulaire et deux éléments (4, 5) isolants cylindriques creux, disposés entre les électrodes, ainsi qu'un dispositif de court-circuit extérieur, fixé à l'électrode centrale, en forme d'un étrier (20, 27, 30) élastique à deux bras, qui s'étend dans la direction axiale, qui est cintré en forme de toit et dont les bras (25, 26) font un angle obtus l'un avec l'autre et s'appliquent par leurs extrémités libres aux électrodes d'extrémité avec interposition d'une couche (21) isolante, l'électrode centrale étant munie d'un fil (6) métallique de raccordement radialement en saillie, et l'étrier (20) élastique comportant au centre une découpe (21A), par laquelle passe le fil (6) métallique de raccordement de l'électrode (3) centrale, si bien que, lorsqu'il est précontraint, l'étrier (20) élastique est immobilisé sur le fil (3) métallique de raccordement, caractérisé en ce que les extrémités libres (25, 26) des bras de l'étrier (20) élastique font saillie axialement des électrodes (1, 2) d'extrémité et s'appliquent au bord périphérique de l'électrode (1, 2) d'extrémité associée.

2. Parasurtension suivant la revendication 1, caractérisé en ce qu'il est formé à chacune des extrémités de l'étrier (27) élastique deux pattes (28, 29) s'appliquant au bord périphérique de l'électrode d'extrémité associée (cf. figure 6).

3. Parasurtension suivant la revendication 1 et 2, caractérisé en ce que l'étrier (30) élastique est muni dans la zone du cintrage d'un perçage et immobilisé en l'état précontraint au moyen d'une douille (31) de serrage enfilée sur le fil (6) métallique de raccordement de l'électrode centrale (cf. figure 7).

4. Parasurtension suivant la revendication 1 ou 2, caractérisé en ce que l'étrier élastique est muni dans la zone du cintrage d'un perçage dont le diamètre correspond au diamètre du fil (6) métallique de raccordement et, en l'état précontraint, immobilisé sur le fil (6) métallique de raccordement de l'électrode centrale au moyen d'une brasure tendre.

5. Parasurtension suivant la revendication 1 ou 2, caractérisé en ce que l'étrier (20) élastique est muni dans la zone de son cintrage (24), pour former deux languettes (22, 23) élastiques, d'une découpe (21A) en forme de H, la distance (A) des deux languettes étant inférieure au diamètre (D) du fil (6) métallique de raccordement de l'électrode (3) centrale, et en ce que, à l'état précontraint, l'étrier (20) élastique est bloqué sur le fil (6) métallique de raccordement au moyen de ces languettes (22, 23) et les languettes (22, 23) sont immobilisées sur le fil (6) métallique de raccordement par joint intégré.

6. Parasurtension suivant l'une des revendications 1 à 5, caractérisé en ce que la couche isolante interposée entre l'étrier (20) élastique et les électrodes (1, 2) d'extrémité est une feuille (21) isolante.
